# EUROPÄISCHE PATENTSCHRIFT

(11) **EP 3 918 166 B1**
(45) Veröffentlichungstag und Bekanntmachung des Hinweises auf die Patenterteilung: **15.11.2023**
(21) Anmeldenummer: 20702187.4
(22) Anmeldetag: 16.01.2020
(51) Int. Cl.: E05D 15/26, E05F 1/10, E05D 15/40

(54) **STELLANTRIEB ZUM BEWEGEN EINER MÖBELKLAPPE**
ACTUATING DEVICE FOR MOVING OF A FURNITURE FLAP
COMMANDE D'ACTIONNEMENT POUR MOVEMENT D'UN ABATTANT DE MEUBLE

(30) Priorität: 31.01.2019 AT 500822019
(43) Veröffentlichungstag der Anmeldung: 08.12.2021
(73) Patentinhaber: Julius Blum GmbH, 6973 Höchst (AT)
(72) Erfinder: BOHLE, Wolfgang, 6840 Götzis (AT)
(74) Vertreter: Torggler & Hofmann Patentanwälte - Innsbruck
(86) Internationale Anmeldenummer: PCT/AT2020/060007
(87) Internationale Veröffentlichungsnummer: WO 2020/154751

(56) Entgegenhaltungen:
- WO-A1-2009/108971
- WO-A1-2010/051569

## Beschreibung

Die vorliegende Erfindung bezieht sich auf einen Stellantrieb zum Bewegen einer relativ zu einem Möbelkorpus bewegbar gelagerten Möbelklappe, umfassend:
- zumindest einen um eine Drehachse schwenkbar gelagerten Stellarm zum Bewegen der Möbelklappe, wobei der zumindest eine Stellarm zwischen einer Schließstellung, welche in einem Montagezustand der Möbelklappe einer Schließstellung der Möbelklappe relativ zum Möbelkorpus entspricht, und einer Offenstellung bewegbar gelagert ist,
- einen Kraftspeicher zur Kraftbeaufschlagung des zumindest einen Stellarmes,
- eine Kupplungsvorrichtung zum Bremsen oder Verhindern einer Schwenkbewegung des zumindest einen Stellarmes, wobei die Kupplungsvorrichtung zumindest ein bewegbar gelagertes erstes Kupplungselement mit einer Verzahnung aufweist, wobei das zumindest eine erste Kupplungselement bei einer Überschreitung einer vorgegebenen Schwenkgeschwindigkeit des Stellarmes mit einem zweiten Kupplungselement in Eingriff bringbar ist, wodurch die Schwenkbewegung des zumindest einen Stellarmes gebremst oder verhindert wird, wobei das zweite Kupplungselement wenigstens einen Eingriffsabschnitt aufweist, durch welchen die beiden Kupplungselemente miteinander in Eingriff bringbar sind.

Im Weiteren betrifft die Erfindung ein Möbel mit einem Möbelkorpus, einer relativ zum Möbelkorpus bewegbar gelagerten Möbelklappe und mit einem Stellantrieb der zu beschreibenden Art zum Bewegen des Möbelklappe.

Stellantriebe zum Bewegen von Möbelklappen weisen üblicherweise zumindest einen schwenkbar gelagerten Stellarm und einen Kraftspeicher in Form einer Federvorrichtung zur Kraftbeaufschlagung des Stellarmes auf. Durch den Kraftspeicher ist das Gewicht der Möbelklappe zumindest teilweise kompensierbar, sodass die Bewegung der Möbelklappe für eine Person erleichtert wird. Der Stellarm ist je nach Größe und Gewicht der Möbelklappe mit extrem hohen Vorspannkräften des Kraftspeichers in Richtung Offenstellung beaufschlagt. Kritische Situationen können sich insbesondere dann ergeben, wenn die Möbelklappe noch nicht mit dem Stellarm verbunden ist. In einem solchen Fall wirkt auf den Stellarm auch kein Gegengewicht, wodurch der Stellarm durch die Kraft des Kraftspeichers massiv ausschlagen und Verletzungen an Personen und Beschädigungen an Objekten verursachen kann.

In der WO 2006/069412 A1 und in der WO 2010/051569 A1 sind Stellantriebe zum Bewegen von Möbelklappen offenbart, welche mit einer Fliehkraftkupplung zur Verhinderung eines unkontrollierten Ausschlages des Stellarmes in Richtung Offenstellung ausgestattet sind. Die Fliehkraftkupplung stellt sicher, dass der Stellarm unterhalb einer vorgegebenen Schwenkgeschwindigkeit in einer kontrollierten Weise bewegbar ist. Oberhalb der vorgegebenen Schwenkgeschwindigkeit des Stellarmes wird eine selbsttätige Verriegelung des Stellarmes durch die Fliehkraftkupplung herbeigeführt, wodurch der Stellarm in seiner Schwenklage verriegelt wird und nicht weiter in Richtung Offenstellung ausschlagen kann. WO 2009/10897 A1 offenbart einen Stellantrieb mit Fliehkraftkupplung und Leerlauf.

In der Praxis können sich insofern Probleme mit der Fliehkraftkupplung ergeben, wenn der Stellantrieb bereits am Möbel vormontiert ist und der Stellarm einerseits am Möbelkorpus und andererseits an der Möbelklappe angelenkt ist. Wenn sich die Möbelklappe in einer geschlossenen Stellung relativ zum Möbelkorpus befindet, so kann es vorkommen, dass sich die Kupplungselemente der Fliehkraftkupplung in einer unerwünschten Weise miteinander verkeilen, beispielsweise durch einen Transport oder durch eine Kippbewegung des Möbelkorpus bei seiner Montage. Der Stellarm ist durch die blockierte Fliehkraftkupplung in seiner geschlossenen Lage arretiert und kann durch die am Möbelkorpus anliegende Möbelklappe auch nicht mehr weiter in Richtung Schließstellung gedrückt werden, wodurch sich die Verkeilung der Fliehkraftkupplung und die Blockierung des Stellarmes lösen lassen könnte. Ein Öffnen der Möbelklappe ist dann oft nur mehr mit einhergehenden Beschädigungen der Möbelklappe oder des Stellantriebes möglich.

Aufgabe der vorliegenden Erfindung ist es, einen Stellantrieb der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungsbeispiele der Erfindung sind in den abhängigen Ansprüchen definiert.

Gemäß der Erfindung ist vorgesehen, dass das zweite Kupplungselement wenigstens einen vom Eingriffsabschnitt gesonderten Freilaufabschnitt aufweist, wobei das erste Kupplungselement in der Schließstellung des Stellarmes innerhalb des Freilaufabschnitts des zweiten Kupplungselementes angeordnet ist, wodurch die beiden Kupplungselemente in der Schließstellung des Stellarmes voneinander entkoppelt sind.

Mit anderen Worten weist das zweite Kupplungselement zumindest einen Freilaufabschnitt auf, welcher einen Eingriff, insbesondere eine formschlüssige Verriegelung, der beiden Kupplungselemente zueinander in der Schließstellung des Stellarmes und/oder in einem der Schließstellung des Stellarmes unmittelbar vorgelagerten Schwenkbereich verhindert.

In der Schließstellung des Stellarmes ist das erste Kupplungselement am Freilaufabschnitt des zweiten Kupplungselementes anlegbar, wobei die Oberfläche des Freilaufabschnittes im Wesentlichen zahnlos oder im Wesentlichen glatt ausgeführt werden kann. Der Freilaufabschnitt kann auch eine andere Oberflächenbeschaffenheit aufweisen, jedenfalls sollte aber sichergestellt sein, dass in der Schließstellung des Stellarmes eine Verriegelung zwischen den beiden Kupplungselementen nicht möglich ist.

Gemäß einem Ausführungsbeispiel kann vorgesehen sein, dass die beiden Kupplungselemente durch den Freilaufabschnitt des zweiten Kupplungselementes innerhalb eines Schwenkwinkelbereiches des Stellarmes, welcher sich zwischen der Schließstellung des Stellarmes und einer Offenstellung des Stellarmes von maximal 30°, vorzugsweise maximal 20°, ergibt, voneinander entkoppelt sind.

Gemäß einem Ausführungsbeispiel der Erfindung kann vorgesehen sein, das zweite Kupplungselement eine im Wesentlichen ringförmige Innenkontur aufweist, wobei sowohl der Eingriffsabschnitt als auch der Freilaufabschnitt an der ringförmigen Innenkontur des zweiten Kupplungselementes angeordnet oder ausgebildet sind.

Der Eingriffsabschnitt des zweiten Kupplungselementes kann beispielsweise eine Gegenverzahnung zur formschlüssigen Verriegelung mit dem ersten Kupplungselement aufweisen. Der Freilaufabschnitt kann hingegen eine im Wesentlichen glatte Anlagefläche ausbilden, an welcher das erste Kupplungselement in der Schließstellung des Stellarmes anlegbar ist.

Weitere Einzelheiten und Vorteile der vorliegenden Erfindung ergeben sich aus der nachfolgenden Figurenbeschreibung.
- Fig. 1: zeigt eine Seitenansicht eines Möbels mit einem Möbelkorpus, einer in einer Offenstellung befindlichen Möbelklappe und mit einem Stellantrieb zum Bewegen der Möbelklappe,
- Fig. 2: zeigt das Möbel gemäß Fig. 1, wobei die Möbelklappe eine Schließstellung relativ zum Möbelkorpus einnimmt,
- Fig. 3a-3c: zeigen den Stellantrieb in einer Seitenansicht sowie zwei vergrößerte Detaildarstellungen hierzu, wobei sich der Stellarm in einer Schließstellung befindet,
- Fig. 4a-4c: zeigt den Stellantrieb in einer Seitenansicht sowie zwei vergrößerte Detaildarstellungen hierzu, wobei sich der Stellarm in einer verriegelten Offenstellung befindet,
- Fig. 5a, 5b: zeigt eine perspektivische Ansicht des mit dem Stellarm zu verbindenden Koppelstücks des Stellantriebes sowie eine vergrößerte Detaildarstellung hierzu,
- Fig. 6a, 6b: zeigt die Kupplungsvorrichtung in einer Explosionsansicht sowie eine vergrößerte Detaildarstellung hierzu.

Fig. 1 zeigt ein Möbel 1 mit einem Möbelkorpus 2 in einer Seitenansicht, wobei eine Möbelklappe 3 durch einen Stellantrieb 4 relativ zum Möbelkorpus 2 bewegbar gelagert ist. Im gezeigten Ausführungsbeispiel ist die Möbelklappe 3 zweiteilig ausgebildet und umfasst eine erste Teilklappe 3a, welche durch Scharniere 10 an einer Unterseite einer Deckplatte 2a des Möbelkorpus 2 schwenkbar befestigt ist. Die zweite Teilklappe 3b ist mit der ersten Teilklappe 3a gelenkig verbunden. Der Stellantrieb 4 weist ein am Möbelkorpus 2 zu befestigendes Gehäuse 5 und zumindest einen am Gehäuse 5 schwenkbar gelagerten, vorzugsweise längenverstellbar ausgebildeten, Stellarm 7 zum Bewegen der Möbelklappe 3 auf. Der Stellarm 7 ist über eine Gelenkachse 8 schwenkbar mit einem Beschlagteil 9 verbunden, wobei das Beschlagteil 9 - vorzugsweise über eine Montageplatte - an einer Innenseite der zweiten Teilklappe 3b zu befestigen ist.

Fig. 2 zeigt eine Seitenansicht des Möbels 1 gemäß Fig. 1 mit einer in Bezug zum Möbelkorpus 2 geschlossenen Möbelklappe 3. Der Stellantrieb 4 weist einen Kraftspeicher 11 (Fig. 3a) zur Kraftbeaufschlagung des Stellarmes 7 auf, wodurch das Gewicht der Möbelklappe 3 zumindest teilweise kompensierbar ist. Überdies weist der Stellantrieb 4 eine (hier nicht ersichtliche) Kupplungsvorrichtung 19 zum Bremsen oder Verhindern einer Schwenkbewegung des zumindest einen Stellarmes 7 auf, sodass ein unbeabsichtigtes Öffnen oder Ausschlagen des leeren Stellarmes 7, an dem also noch keine Möbelklappe 3 befestigt ist, durch eine in Öffnungsrichtung wirkende Kraft des Kraftspeichers 11 vermieden werden kann. Ist die Möbelklappe 3 am Stellarm 7 befestigt, so ist die Kupplungsvorrichtung 19 nicht aktiv, weil die Schwenkgeschwindigkeit des Stellarmes 7 bei einer am Stellarm 7 montierten Möbelklappe 3 stets weit unterhalb eines vorgegebenen kritischen Wertes liegt. Die Kupplungsvorrichtung 19 des Stellantriebes 4 kann sich allerdings in der gezeigten Schließstellung der Möbelklappe 3 verklemmen, sodass sich die Möbelklappe 3 weder in Öffnungsrichtung noch in Schließrichtung bewegen lässt und die Verklemmung der Kupplungsvorrichtung 19 nicht gelöst werden kann.

Fig. 3a zeigt den Stellantrieb 4 mit dem am Möbelkorpus 2 zu befestigenden Gehäuse 5 in einer Seitenansicht. Der (hier nicht gezeigte) Stellarm 7 ist mit einem um die Drehachse 6 drehbaren Koppelstück 17 lösbar verbindbar, wobei das Koppelstück 17 zur formschlüssigen Befestigung des Stellarmes 7 mehrere Ausnehmungen 18 aufweist. Zur Kraftbeaufschlagung des Stellarmes 7 ist ein Kraftspeicher 11 vorgesehen, welcher zumindest eine Schraubenfeder, beispielsweise zumindest eine Druckfeder oder zumindest eine Schraubenfeder) aufweist. Gemäß einer bevorzugten Ausführungsform weist der Kraftspeicher 11 ein Federpaket mit mehreren parallel angeordneten Druckfedern auf. Der Kraftspeicher 11 ist über eine Angriffsstelle 16 mit einem um eine Drehachse 13 schwenkbaren Zwischenhebel 12 beweglich verbunden, wobei am Zwischenhebel 12 eine Druckrolle 14 drehbar gelagert ist. Am Koppelstück 17 ist eine Steuerkontur 15 ausgebildet, wobei die Druckrolle 14 des Zwischenhebels 12 bei einer Bewegung des Stellarmes 7 um die Drehachse 6 entlang der Steuerkontur 15 des Koppelstückes 17 verfahrbar ist.

Der Stellantrieb 4 weist eine Kupplungsvorrichtung 19 zum Bremsen oder Verhindern einer Schwenkbewegung des zumindest einen Stellarmes 7 auf, wodurch ein unbeabsichtigtes Ausschlagen des Stellarmes 7 aufgrund einer auf den Stellarm 7 ausgeübten Kraft des Kraftspeichers 11 in Richtung der Offenstellung verhindert ist. Die Kupplungsvorrichtung 19 kann beispielsweise eine Fliehkraftkupplung aufweisen. Die Kupplungsvorrichtung 19 ist durch ein um die Rotationsachse 22 drehbares Zahnrad 20 antreibbar, wobei das Zahnrad 20 bei einer Bewegung des Stellarmes 7 um die Drehachse 6 entlang einer, vorzugsweise bogenförmig ausgebildeten, Zahnschiene 21 verfahrbar ist. Die Zahnschiene 21 ist am Gehäuse 5 des Stellantriebes 4 angeordnet oder ausgebildet. Das Zahnrad 20 und die Zahnschiene 21 bilden ein Übersetzungsgetriebe, durch welches eine Schwenkgeschwindigkeit des Stellarmes 7 über einen Bereich des Schwenkweges des Stellarmes 7 auf eine höhere Drehgeschwindigkeit einer auf der Rotationsachse 22 gelagerten Welle 30 (Fig. 6a) übersetzbar ist. Bei einem Übersetzungsverhältnis des Übersetzungsgetriebes von 1:4 bedeutet dies, dass eine Winkeländerung des Stellarmes 7 um 15° zu einer vierfachen Winkeländerung der auf der Rotationsachse 22 gelagerten Welle 30 führt. Die Welle 30 wird dabei also um 60° verdreht. Auf diese Weise kann die Reaktionszeit der als Fliehkraftkupplung ausgebildeten Kupplungsvorrichtung 19 erheblich verkürzt werden.

Fig. 3b zeigt den in Fig. 3a eingerahmten Bereich in einer vergrößerten Ansicht. Bei einer Bewegung des Stellarmes 7 (d.h. des Kupplungsstückes 17) läuft das Zahnrad 20 entlang der Zahnschiene 21 ab. Die Kupplungsvorrichtung 19 weist zumindest ein bewegbar gelagertes erstes Kupplungselement 23a, 23b (Fig. 3c) auf, welches bei einer Überschreitung einer vorgegebenen Schwenkgeschwindigkeit des Stellarmes 7 mit einem zweiten Kupplungselement 24 in Eingriff bringbar ist, wodurch die Schwenkbewegung des Stellarmes 7 gebremst oder verhindert wird.

Fig. 3c zeigt eine vergrößerte Detaildarstellung der Kupplungsvorrichtung 19, wobei zwei erste Kupplungselemente 23a, 23b auf einer gemeinsamen, um die Rotationsachse 22 drehbaren Welle 30 angeordnet sind. Die beiden ersten Kupplungselemente 23a, 23b sind in einer axialen Richtung der Welle 30 voneinander beabstandet und sind durch das an der Zahnschiene 21 ablaufende Zahnrad 20 um die Rotationsachse 22 antreibbar. Die Kupplungselemente 23a, 23b weisen jeweils eine Verzahnung 34a, 34b auf, welche bei Überschreitung einer vorgegebenen Schwenkgeschwindigkeit des Stellarmes 7 mit einer Gegenverzahnung 35 eines am zweiten Kupplungselement 24 angeordneten Eingriffsabschnitts 25 formschlüssig verriegelbar sind. Zu erkennen ist, dass am zweiten Kupplungselement 24 zumindest ein Freilaufabschnitt 26 angeordnet ist, welcher eine Verriegelung des ersten Kupplungselementes 23a mit dem zweiten Kupplungselement 24 in der gezeigten Schließstellung des Stellarmes 7 verhindert. Für den beispielhaften Fall, dass sich der Winkelbereich des Freilaufabschnittes 26 über einen Winkelbereich von 28° erstreckt, so ist eine Verriegelung des Stellarmes 7 bei dem bereits erwähnten Übersetzungsverhältnis des Übersetzungsgetriebes von 1:4 innerhalb eines Winkelbereiches von 7° nicht möglich. Der Freilaufabschnitt 26 kann eine bogenförmige ausgebildete, glatte Kontur aufweisen, welche frei von Vertiefungen oder Erhebungen ausgebildet ist.

Die ersten Kupplungselemente 23a, 23b sind durch Federelemente 27a, 27b in Richtung einer von dem zweiten Kupplungselement 24 entkoppelten Stellung vorgespannt. Die Federelemente 27a, 27b dienen dazu, die Kupplungselemente 23a, 23b in eine kompakte Ruhelage zu drücken und eine definierte Auslösekraft bereitzustellen. Erst nach Überwindung der definierten Auslösekraft sind die beiden ersten Kupplungselemente 23a, 23b mit dem zweiten Kupplungselement 24 lösbar verriegelbar.

Fig. 4a zeigt eine Seitenansicht des Stellantriebes 4, wobei der Stellarm 7 (d.h. das Koppelstück 17) in einer Offenstellung von etwa 20° durch die Kupplungsvorrichtung 19 verriegelt ist. Fig. 4b zeigt den in Fig. 4a eingerahmten Bereich in einer vergrößerten Ansicht, wobei der Stellarm 7 durch eine Überschreitung der vorgegebenen Schwenkgeschwindigkeit durch eine Verriegelung der beiden ersten Kupplungselemente 23a, 23b mit dem zweiten Kupplungselement 24 formschlüssig verriegelt ist. Ausgehend von der in Fig. 4b gezeigten Stellung kann die Verriegelung des Stellarmes 7 gelöst werden, indem der Stellarm 7 manuell in Richtung der Schließstellung gedrückt wird. Die beiden ersten Kupplungselemente 23a, 23b sind dann durch die Kraft der Federelemente 27a, 27b vom zweiten Kupplungselement 24 entriegelbar.

Fig. 4c zeigt eine vergrößerte Darstellung der Kupplungsvorrichtung 19, wobei die Verzahnungen 34a, 34b der ersten Kupplungselemente 23a, 23b in die Gegenverzahnung 35 des Eingriffsabschnittes 25 des zweiten Kupplungselementes 24 eingreifen. Der Eingriffsabschnitt 25 kann sich beispielsweise über einen Winkelbereich von 330° erstrecken, während sich der Freilaufabschnitt 26 über 30° erstreckt.

Fig. 5a zeigt eine perspektivische Ansicht des mit dem Stellarm 7 zu verbindenden Koppelstückes 17 des Stellantriebes 4. Das Koppelstück 17 weist mehrere Ausnehmungen 18 auf, in welchen in einem montierten Zustand des Stellarmes 7 allfällige Befestigungselemente des Stellarmes 7, insbesondere Stifte und/oder ein federbelasteter Kipphebel des Stellarmes 7, aufgenommen sind. Die Steuerkontur 15 zur verfahrbaren Lagerung der Druckrolle 14 wird durch einen Umfangsrand zweier Scheibenteile 28a, 28b gebildet, welche parallel voneinander beabstandet sind. Der Stellarm 7 ist zusammen mit dem Koppelstück 17 um die Drehachse 6 schwenkbar gelagert, wobei das um die Rotationsachse 22 drehbare Zahnrad 20 entlang der gebogenen Zahnschiene 21 des Stellantriebes 4 verfahrbar ist. Der Stellarm 7, an welchem keine Möbelklappe 3 montiert ist, ist bei Überschreitung einer vorgegebenen Schwenkgeschwindigkeit durch die Kupplungsvorrichtung 19 formschlüssig verriegelbar. Die Drehachse 6 des Stellarmes 7 und die Rotationsachse 22 des Zahnrades 20 sind im Wesentlichen parallel voneinander beabstandet. Fig. 5b zeigt den in Fig. 5a eingekreisten Bereich in einer vergrößerten Ansicht.

Fig. 6a zeigt die Kupplungsvorrichtung 19 in einer eine Explosionsansicht, wobei die Kupplungsvorrichtung 19 zwischen den beiden Scheibenteilen 28a, 28b aufgenommen ist und sich bei einer Schwenkbewegung des Stellarmes 7 um die Drehachse 6 verdreht. An beiden Seiten der Scheibenteile 28a, 28b sind Zahnräder 20 angeordnet, welche jeweils mit einer Zahnschiene 21 (Fig. 3a) kämmen. Die Zahnräder 20 sind über die Welle 30 miteinander bewegungsgekoppelt, wobei an der Welle 30 ein drehbarer Rotor 29 zur bewegbaren Lagerung der ersten Kupplungselemente 23a, 23b angeordnet ist. Die ersten Kupplungselemente 23a, 23b sind um 180° versetzt am Rotor 29 gelagert. Der Rotor 29 weist zwei Drehlager 31a, 31b zur Lagerung der ersten Kupplungselemente 23a, 23b auf. Das zweite Kupplungselement 24 weist einen Eingriffsabschnitt 25 zur lösbaren Verriegelung des ersten Kupplungselementes 23a und einen vom Eingriffsabschnitt 25 gesonderten Freilaufabschnitt 26 auf, welcher in der Schließstellung des Stellarmes 7 eine Verriegelung zwischen dem ersten Kupplungselement 23a und dem zweiten Kupplungselement 24 verhindert. Das andere Kupplungselement 23b ist in einer axialen Richtung der Welle 30 vom Kupplungselement 23a beabstandet, wobei das Kupplungselement 23b mit einem weiteren zweiten Kupplungselement 24a in Eingriff bringbar ist. Das weitere Kupplungselement 24a weist ebenfalls einen Freilaufabschnitt 26a auf, welcher relativ zum Freilaufabschnitt 26 des anderen Kupplungselementes 24 um 180° versetzt angeordnet ist.

Fig. 6b zeigt den in Fig. 6a eingekreisten Bereich in einer vergrößerten Ansicht. Die ersten Kupplungselemente 23a, 23b sind jeweils zweiteilig ausgeführt und sind jeweils durch Nieten 32a, 32b miteinander verbunden. Der Rotor 29 weist zwei Drehlager 31a, 31b auf, in welchen Drehteile 33a, 33b der ersten Kupplungselemente 23a, 23b aufnehmbar sind.

## Patentansprüche

1. Stellantrieb (4) zum Bewegen einer relativ zu einem Möbelkorpus (2) bewegbar gelagerten Möbelklappe (3), umfassend:
- zumindest einen um eine Drehachse (6) schwenkbar gelagerten Stellarm (7) zum Bewegen der Möbelklappe (3), wobei der zumindest eine Stellarm (7) zwischen einer Schließstellung, welche in einem Montagezustand der Möbelklappe (3) einer Schließstellung der Möbelklappe (3) relativ zum Möbelkorpus (2) entspricht, und einer Offenstellung bewegbar gelagert ist,
- einen Kraftspeicher (11) zur Kraftbeaufschlagung des zumindest einen Stellarmes (7),
- eine Kupplungsvorrichtung (19) zum Bremsen oder Verhindern einer Schwenkbewegung des zumindest einen Stellarmes (7), wobei die Kupplungsvorrichtung (19) zumindest ein bewegbar gelagertes erstes Kupplungselement (23a, 23b) mit einer Verzahnung (34a, 34b) aufweist, wobei das zumindest eine erste Kupplungselement (23a, 23b) bei einer Überschreitung einer vorgegebenen Schwenkgeschwindigkeit des Stellarmes (7) mit einem zweiten Kupplungselement (24) in Eingriff bringbar ist, wodurch die Schwenkbewegung des zumindest einen Stellarmes (7) gebremst oder verhindert wird, wobei das zweite Kupplungselement (24) wenigstens einen Eingriffsabschnitt (25) aufweist, durch welchen die beiden Kupplungselemente (23a, 23b, 24) miteinander in Eingriff bringbar sind,
- wobei das zumindest eine erste Kupplungselement (23a, 23b) an einem Rotor (29) bewegbar gelagert ist, wobei der Rotor (29) um eine Rotationsachse (22) drehbar gelagert ist und wobei die Rotationsachse (22) des Rotors (29) und die Drehachse (6) des Stellarmes (7) parallel voneinander beabstandet sind,
**dadurch gekennzeichnet, dass** das zweite Kupplungselement (24) wenigstens einen vom Eingriffsabschnitt (25) gesonderten Freilaufabschnitt (26) aufweist, wobei das erste Kupplungselement (23a, 23b) in der Schließstellung des Stellarmes (7) innerhalb des Freilaufabschnitts (26) des zweiten Kupplungselementes (24) angeordnet ist, wodurch die beiden Kupplungselemente (23a, 23b, 24) in der Schließstellung des Stellarmes (7) voneinander entkoppelt sind.

2. Stellantrieb nach Anspruch 1, **dadurch gekennzeichnet, dass** die beiden Kupplungselemente (23a, 23b, 24) durch den Freilaufabschnitt (26) des zweiten Kupplungselementes (24) innerhalb eines Schwenkwinkelbereiches des Stellarmes (7), welcher sich zwischen der Schließstellung des Stellarmes (7) und einer Offenstellung des Stellarmes (7) von maximal 30°, vorzugsweise maximal 20°, ergibt, voneinander entkoppelt sind.

3. Stellantrieb nach Anspruch 1 oder 2, **dadurch gekennzeichnet, dass** der Rotor (29) wenigstens ein Drehlager (31a, 31b) zur Aufnahme eines Drehteiles (33a, 33b) des ersten Kupplungselementes (23a, 23b) aufweist.

4. Stellantrieb nach einem der Ansprüche 1 bis 3, **dadurch gekennzeichnet, dass** das erste Kupplungselement (23a, 23b) durch eine Kraft eines Federelementes (27a) in Richtung einer von dem zweiten Kupplungselement (24) entkoppelten Stellung vorgespannt ist.

5. Stellantrieb nach einem der Ansprüche 1 bis 4, **dadurch gekennzeichnet, dass** der Stellantrieb (4) ein Übersetzungsgetriebe aufweist, durch welches eine Schwenkgeschwindigkeit des Stellarmes (7) über zumindest einen Bereich des Schwenkweges des Stellarmes (7) auf eine höhere Rotationsgeschwindigkeit des ersten Kupplungselementes (23a) übersetzbar ist.

6. Stellantrieb nach Anspruch 5, **dadurch gekennzeichnet, dass** das Übersetzungsgetriebe wenigstens ein Zahnrad (20) zum Antreiben des ersten Kupplungselementes (23a, 23b) aufweist, wobei das Zahnrad (20) bei einer Schwenkbewegung des Stellarmes (7) um die Drehachse (6) entlang einer, vorzugsweise bogenförmigen, Zahnschiene (21) des Stellantriebes (4) bewegbar ist.

7. Stellantrieb nach einem der Ansprüche 1 bis 6, **dadurch gekennzeichnet, dass** das erste Kupplungselement (23a, 23b) eine Verzahnung (34a, 34b) und dass der Eingriffsabschnitt (25) des zweiten Kupplungselementes (24) eine, vorzugsweise bogenförmig ausgebildete, Gegenverzahnung (35) aufweist, wobei die Verzahnung (34a, 34b) des ersten Kupplungselementes (23a, 23b) und die Gegenverzahnung (35) des zweiten Kupplungselementes (24) formschlüssig miteinander in Eingriff bringbar sind.

8. Stellantrieb nach einem der Ansprüche 1 bis 7, **dadurch gekennzeichnet, dass** das zweite Kupplungselement (24) eine im Wesentlichen ringförmige Innenkontur aufweist, wobei sowohl der Eingriffsabschnitt (25) als auch der Freilaufabschnitt (26) an der ringförmigen Innenkontur des zweiten Kupplungselementes (24) angeordnet oder ausgebildet sind.

9. Stellantrieb nach einem der Ansprüche 1 bis 8, **dadurch gekennzeichnet, dass** zumindest zwei erste Kupplungselemente (23a, 23b) vorgesehen sind, welche jeweils mit einem Eingriffsabschnitt (25, 25a) eines zweiten Kupplungselementes (24, 24a) in Eingriff bringbar sind.

10. Stellantrieb nach Anspruch 9, **dadurch gekennzeichnet, dass** die beiden ersten Kupplungselemente (23a, 23b) um 180° versetzt am Rotor (29) angeordnet sind.

11. Möbel (1) mit einem Möbelkorpus (2), einer relativ zum Möbelkorpus (2) bewegbar gelagerten Möbelklappe (3) und mit einem Stellantrieb (4) nach einem der Ansprüche 1 bis 10 zum Bewegen der Möbelklappe (3).

12. Möbel nach Anspruch 11, **dadurch gekennzeichnet, dass** die Möbelklappe (3) in einer Schließstellung den Möbelkorpus (2) verdeckt und in einer Offenstellung eine angehobene Position relativ zum Möbelkorpus (2) einnimmt.

## Claims

1. An actuating drive (4) for moving a furniture flap (3) movably-supported relative to a furniture carcass (2), comprising:
- at least one actuating arm (7) pivotally supported about a pivoting axis (6) for moving the furniture flap (3), the at least one actuating arm (7) being movably supported between a closed position corresponding to a closed position of the furniture flap (3) relative to the furniture carcass (2) in a mounted condition of the furniture flap (3), and an open position,
- a force storage member (11) for applying a force to the at least one actuating arm (7),
- a coupling device (19) for braking or preventing a pivotal movement of the at least one actuating arm (7), the coupling device (19) including at least one movably-supported first coupling element (23a, 23b) having a tooth arrangement (34a, 34b), and the at least one first coupling element (23a, 23b), when a predetermined pivotal speed of the actuating arm (7) is exceeded, is engageable with a second coupling element (24), whereby the pivotal movement of the at least one actuating arm (7) is braked or prevented, and the second coupling element (24) includes at least one engagement section (25) for engaging the two coupling elements (23a, 23b, 24) with each other,
- wherein the at least one first coupling element (23a, 23b) is movably supported on a rotor (29), wherein the rotor (29) is rotationally supported about a rotational axis (22) and wherein the rotational axis (22) of the rotor (29) and the pivoting axis (6) of the actuating arm (7) are mutually spaced from each other in a parallel relationship,
**characterized in that** the second coupling element (24) includes a least one freewheel section (26) separate from the engagement section (25), wherein the first coupling element (23a, 23b), in the closed position of the actuating arm (7), is arranged within the freewheel section (26) of the second coupling element (24), whereby the two coupling elements (23a, 23b, 24) are decoupled from each other in the closed position of the actuating arm (7).

2. The actuating drive according to claim 1, **characterized in that** by the freewheel section (26) of the second coupling element (24), the two coupling elements (23a, 23b, 24) are decoupled from each other within a pivoting angle range of the actuating arm (7) extending from the closed position of the actuating arm (7) to an opening position of the actuating arm (7) of maximum 30°, preferably maximum 20°.

3. The actuating drive according to claim 1 or 2, **characterized in that** the rotor (29) includes at least one pivot bearing (31a, 31b) for receiving a pivot portion (33a, 33b) of the first coupling element (23a, 23b).

4. The actuating drive according to one of the claims 1 to 3, **characterized in that** the first coupling element (23a, 23b) is pre-stressed by a force of a spring element (27a) in a direction of a decoupled position from the second coupling element (24).

5. The actuating drive according to one of the claims 1 to 4, **characterized in that** the actuating drive (4) includes a step-up gearing for transmitting a pivotal speed of the actuating arm (7), over at least a region of a pivoting path of the actuating arm (7), into a higher rotational speed of the first coupling element (23a).

6. The actuating drive according to claim 5, **characterized in that** the step-up gearing includes at least one gear (20) for driving the first coupling element (23a, 23b), the gear (20) being movable along a, preferably curved-shaped, toothed rack (21) of the actuating drive (4) upon a pivotal movement of the actuating arm (7) about the pivoting axis (6).

7. The actuating drive according to one of the claims 1 to 6, **characterized in that** the first coupling element (23a, 23b) includes a tooth arrangement (34a, 34b) and the engagement section (25) of the second coupling element (24) includes a, preferably curved-shaped, counter-toothing (35), wherein the tooth arrangement (34a, 34b) of the first coupling portion (23a, 23b) and the counter-toothing (35) of the second coupling element (24) are configured to be engaged with one another in a form-locking manner.

8. The actuating drive according to one of the claims 1 to 7, **characterized in that** the second coupling element (24) includes a substantially annular-shaped inner contour, and wherein both of the engagement section (25) and the freewheel section (26) are arranged or formed on the annular-shaped inner contour of the second coupling element (24).

9. The actuating drive according to one of the claims 1 to 8, **characterized in that** at least two first coupling elements (23a, 23b) are provided, each of the at least two first coupling elements (23a, 23b) being configured to be engaged with an engagement section (25, 25a) of a second coupling element (24, 24a).

10. The actuating drive according to claim 9, **characterized in that** the two first coupling elements (23a, 23b) are arranged offset on the rotor (29) by 180°.

11. An item of furniture (1) comprising a furniture carcass (2), a furniture flap (3) movably-supported relative to the furniture carcass (2), and an actuating drive (4) according to one of the claims 1 to 10 for moving the furniture flap (3) .

12. The item of furniture (1) according to claim 11, **characterized in that** the furniture flap (3) covers the furniture carcass (2) in a closed position, and achieves an elevated position relative to the furniture carcass (2) in an open position.

## Revendications

1. Entraînement de réglage (4) destiné à déplacer un abattant de meuble (3) monté de manière à pouvoir être déplacé par rapport à un corps de meuble (2), comprenant:
- au moins un bras de réglage (7) monté de manière à pouvoir pivoter autour d'un axe de rotation (6), destiné à déplacer l'abattant de meuble (3), dans lequel l'au moins un bras de réglage (7) est monté de manière à pouvoir être déplacé entre une position de fermeture, laquelle correspond à une position de fermeture de l'abattant de meuble (3) par rapport au corps de meuble (2) dans un état de montage de l'abattant (3), et une position ouverte,
- un accumulateur de force (11) destiné à soumettre l'au moins un bras de réglage (7) à l'action d'une force,
- un dispositif d'accouplement (19) destiné à freiner ou empêcher un mouvement de pivotement de l'au moins un bras de réglage (7), dans lequel le dispositif d'accouplement (19) présente au moins un premier élément d'accouplement (23a, 23b) monté de manière à pouvoir être déplacé avec une denture (34a, 34b), dans lequel l'au moins un premier élément d'accouplement (23a, 23b) peut être amené en prise avec un deuxième élément d'accouplement (24) lors d'un dépassement d'une vitesse de pivotement prédéfinie du bras de réglage (7), ce qui permet de freiner ou d'empêcher le mouvement de pivotement de l'au moins un bras de réglage (7), dans lequel le deuxième élément d'accouplement (24) présente au moins une section de prise (25), par laquelle les deux éléments d'accouplement (23a, 23b, 24) peuvent être amenés en prise l'un avec l'autre,
- dans lequel l'au moins un premier élément d'accouplement (23a, 23b) est monté de manière à pouvoir être déplacé sur un rotor (29), dans lequel le rotor (29) est monté de manière à pouvoir être tourné autour d'un axe de rotation (22) et dans lequel l'axe de rotation (22) du rotor (29) et l'axe de rotation (6) du bras de réglage (7) sont tenus à distance l'un de l'autre de manière parallèle,
**caractérisé en ce que** le deuxième élément d'accouplement (24) présente au moins une section de roue libre (26) séparée de la section de prise (25), dans lequel le premier élément d'accouplement (23a, 23b) est disposé, dans la position de fermeture du bras de réglage (7), à l'intérieur de la section de roue libre (26) du deuxième élément d'accouplement (24), ce qui permet de découpler les deux éléments d'accouplement (23a, 23b, 24) l'un de l'autre dans la position de fermeture du bras de réglage (7).

2. Entraînement de réglage selon la revendication 1, **caractérisé en ce que** les deux éléments d'accouplement (23a, 23b, 24) sont découplés l'un de l'autre par la section de roue libre (26) du deuxième élément d'accouplement (24) à l'intérieur d'une plage angulaire de pivotement du bras de réglage (7), qui est de 30° au maximum, de préférence de 20° au maximum entre la position de fermeture du bras de réglage (7) et une position ouverte du bras de réglage (7).

3. Entraînement de réglage selon la revendication 1 ou 2, **caractérisé en ce que** le rotor (29) présente au moins un palier rotatif (31a, 31b) destiné à recevoir une partie de rotation (33a, 33b) du premier élément d'accouplement (23a, 23b).

4. Entraînement de réglage selon l'une quelconque des revendications 1 à 3, **caractérisé en ce que** le premier élément d'accouplement (23a, 23b) est précontraint par une force d'un élément de ressort (27a) en direction d'une position découplée du deuxième élément d'accouplement (24).

5. Entraînement de réglage selon l'une quelconque des revendications 1 à 4, **caractérisé en ce que** l'entraînement de réglage (4) présente un réducteur, par lequel une vitesse de pivotement du bras de réglage (7) peut être démultipliée sur une vitesse de rotation plus élevée du premier élément d'accouplement (23a) sur au moins une zone du trajet de pivotement du bras de réglage (7).

6. Entraînement de réglage selon la revendication 5, **caractérisé en ce que** le démultiplicateur présente au moins une roue dentée (20) destinée à entraîner le premier élément d'accouplement (23a, 23b), dans lequel la roue dentée (20) peut être déplacée lors d'un déplacement de pivotement du bras de réglage (7) autour de l'axe de rotation (6) le long d'une crémaillère (21), de préférence en forme d'arc, de l'entraînement de réglage (4).

7. Entraînement de réglage selon l'ne quelconque des revendications 1 à 6, **caractérisé en ce que** le premier élément d'accouplement (23a, 23b) présente une denture (34a, 34b) et la section de prise (25) du deuxième élément d'accouplement (24) présente une contre-denture (35) réalisée de préférence en forme d'arc, dans lequel la denture (34a, 34b) du premier élément d'accouplement (23a, 23b) et la contre-denture (35) du deuxième élément d'accouplement (24) peuvent être amenées en prise l'une avec l'autre par complémentarité de forme.

8. Entraînement de réglage selon l'une quelconque des revendications 1 à 7, **caractérisé en ce que** le deuxième élément d'accouplement (24) présente un contour intérieur sensiblement annulaire, dans lequel à la fois la section de prise (25) et la section de roue libre (26) sont disposées ou réalisées sur le contour intérieur annulaire du deuxième élément d'accouplement (24).

9. Entraînement de réglage selon l'une quelconque des revendications 1 à 8, **caractérisé en ce qu'**au moins deux premiers éléments d'accouplement (23a, 23b) sont prévus, lesquels peuvent être amenés en prise respectivement avec une section de prise (25, 25a) d'un deuxième élément d'accouplement (24a, 24a).

10. Entraînement de réglage selon la revendication 9, **caractérisé en ce que** les deux premiers éléments d'accouplement (23a, 23b) sont disposés sur le rotor (29) de manière décalée de 180°.

11. Meuble (1) avec un corps de meuble (2), un abattant de meuble (3) monté de manière à pouvoir être déplacé par rapport au corps de meuble (2) et avec un entraînement de réglage (4) selon l'une quelconque des revendications 1 à 10 pour déplacer l'abattant de meuble (3).

12. Meuble selon la revendication 11, **caractérisé en ce que** l'abattant (3) dissimule dans une position de fermeture le corps de meuble (2) et adopte, dans une position ouverte, une position relevée par rapport au corps de meuble (2).
